# DEMANDE DE BREVET EUROPEEN

(11) **EP 4 202 568 A1**
(43) Date de publication de la demande: **28.06.2023**
(21) Numéro de dépôt: 21216391.9
(22) Date de dépôt: 21.12.2021
(51) Int. Cl.: G04B 19/23, G04B 27/02, G04B 19/22

(54) **PIECE D HORLOGERIE COMPRENANT UN ORGANE D'AFFICHAGE D'UNE HEURE LOCALE HT ET UN ORGANE D'AFFICHAGE D'UNE HEURE GMT**

(71) Demandeur: Manufacture d'Horlogerie Audemars Piguet SA, 1348 Le Brassus (CH)
(72) Inventeur: FARINE, Jean-Daniel, 2405 La Chaux-du-Milieu (CH); CALAME, Laurent, 2314 La Sagne (CH)
(74) Mandataire: Bovard SA Neuchâtel

(57) **Abrégé**

La présente invention concerne une pièce d'horlogerie (1) comprenant un premier organe d'affichage (6) d'une heure locale HT, un deuxième organe d'affichage (8) d'une heure GMT, un mobile d'entrainement (10) du premier organe d'affichage (6), un premier mécanisme de correction (23) agencé pour pouvoir être lié cinématiquement au mobile d'entrainement (10) du premier organe d'affichage (6) pour permettre la correction simultanée de l'heure locale HT et de l'heure GMT, un deuxième mécanisme de correction (32) du deuxième organe d'affichage (8), agencé pour pouvoir corriger l'heure GMT indépendamment de l'heure locale HT, un mécanisme d'entrainement (34) du deuxième organe d'affichage (8) comprenant un engrenage différentiel (22) comportant une première entrée agencée pour être liée cinématiquement au mobile d'entrainement (10) du premier organe d'affichage (6), une deuxième entrée agencée pour être liée cinématiquement au deuxième mécanisme de correction (32) du deuxième organe d'affichage (8), et une sortie agencée pour entrainer ledit deuxième organe d'affichage (8). La pièce d'horlogerie comprend un rouage (48) monté en parallèle au mécanisme d'entrainement (34) du deuxième organe d'affichage (8) et agencé pour être lié cinématiquement au mobile d'entrainement (10) du premier organe d'affichage (6) et pour être lié cinématiquement à la sortie de l'engrenage différentiel (22) de manière débrayable au moyen d'une première étoile (50) liée audit rouage monté en parallèle (48) et d'un premier sautoir (52) relié à la sortie de l'engrenage différentiel (22) et coopérant avec ladite première étoile (50) de manière à ce que ladite sortie soit entrainée par ledit rouage monté en parallèle (48) lors d'une correction simultanée de l'heure locale HT et de l'heure GMT par le premier mécanisme de correction (23) et à ce que ladite sortie soit désaccouplée dudit rouage monté en parallèle (48) lors d'une correction de l'heure GMT indépendamment de l'heure locale HT par le deuxième mécanisme de correction (32) tout en permettant, après correction, un repositionnement du deuxième organe d'affichage (8) synchronisé avec le positionnement du premier organe d'affichage (6).

## Description

### Domaine technique

La présente invention concerne une pièce d'horlogerie comprenant un organe moteur, au moins un premier organe d'affichage agencé pour afficher une heure locale HT, un deuxième organe d'affichage agencé pour pouvoir afficher une heure GMT d'un fuseau horaire différent de celui de l'heure locale HT, un mobile d'entrainement du premier organe d'affichage agencé pour être lié cinématiquement à l'organe moteur de manière débrayable, un premier mécanisme de correction agencé pour pouvoir être lié cinématiquement au mobile d'entrainement pour permettre la correction simultanée de l'heure locale HT et de l'heure GMT, un deuxième mécanisme de correction du deuxième organe d'affichage, distinct du premier mécanisme de correction, et agencé pour pouvoir corriger l'heure GMT indépendamment de l'heure locale HT, un mécanisme d'entrainement du deuxième organe d'affichage comprenant un engrenage différentiel comportant au moins une première entrée agencée pour être liée cinématiquement au mobile d'entrainement du premier organe d'affichage, une deuxième entrée agencée pour être liée cinématiquement au deuxième mécanisme de correction du deuxième organe d'affichage, et une sortie agencée pour entrainer ledit deuxième organe d'affichage.

### Etat de la technique

Une telle pièce d'horlogerie est par exemple décrite dans le document EP 2663902. Dans cette pièce d'horlogerie, la correction simultanée de l'heure locale HT et de l'heure GMT s'effectue au moyen de la tige de mise à l'heure, c'est-à-dire la tige de remontoir traditionnelle, et la correction de l'heure GMT indépendamment de l'heure locale HT s'effectue au moyen d'un poussoir. Ces différentes corrections sont rendues possibles par l'utilisation d'un engrenage différentiel dont la sortie est agencée pour entrainer le deuxième organe d'affichage de l'heure GMT. Toutefois l'utilisation d'un tel engrenage différentiel, en raison des guidages et des rapports d'engrenage de ses différents composants, engendre un certain jeu dans le rouage d'affichage de l'heure GMT ainsi que dans le rouage de la correction de l'heure GMT. Ce jeu est encore plus présent en cas de correction bidirectionnelle.

De ce fait, il y a un risque à ce que l'organe d'affichage de l'heure GMT, une fois corrigé, seul ou avec l'heure HT, ne se repositionne pas correctement, et plus particulièrement en cas de correction bidirectionnelle, de sorte qu'il ne sera plus synchronisé avec le positionnement de l'organe d'affichage de l'heure HT, par rapport aux minutes.

De plus, dans le document EP 2663902, il est prévu de corriger l'heure HT par rotation de la tige de remontoir en maintenant le poussoir appuyé. L'inconvénient de ce mécanisme est que, une fois l'heure HT corrigée, l'organe d'affichage des minutes évoluant en même temps que l'organe d'affichage de l'heure HT, il y a un risque à ce que l'organe d'affichage des minutes ne se repositionne pas correctement, de sorte que l'organe d'affichage de l'heure GMT ne sera plus synchronisé avec l'organe d'affichage des minutes corrigé.

La présente invention vise à remédier à ces inconvénients en proposant une pièce d'horlogerie permettant de corriger l'heure HT et/ou l'heure GMT avec une réduction du jeu dans les rouages d'affichage de l'heure GMT et de la correction de l'heure GMT, permettant une correction, notamment bidirectionnelle, sans risque de désynchronisation de l'organe d'affichage de l'heure GMT.

Un autre objectif de la présente invention est de proposer une pièce d'horlogerie permettant de corriger l'organe d'affichage de l'heure HT sans risque de désynchronisation de l'organe d'affichage de l'heure GMT.

### Divulgation de l'invention

A cet effet, l'invention concerne une pièce d'horlogerie comprenant un organe moteur, au moins un premier organe d'affichage agencé pour afficher une heure locale HT, un deuxième organe d'affichage agencé pour pouvoir afficher une heure GMT d'un fuseau horaire différent de celui de l'heure locale HT, un mobile d'entrainement du premier organe d'affichage agencé pour être lié cinématiquement à l'organe moteur de manière débrayable, un premier mécanisme de correction agencé pour pouvoir être lié cinématiquement au mobile d'entrainement du premier organe d'affichage pour permettre la correction simultanée de l'heure locale HT et de l'heure GMT, un deuxième mécanisme de correction du deuxième organe d'affichage, distinct du premier mécanisme de correction, et agencé pour pouvoir corriger l'heure GMT indépendamment de l'heure locale HT, un mécanisme d'entrainement du deuxième organe d'affichage comprenant un engrenage différentiel comportant au moins une première entrée agencée pour être liée cinématiquement au mobile d'entrainement du premier organe d'affichage, une deuxième entrée agencée pour être liée cinématiquement au deuxième mécanisme de correction du deuxième organe d'affichage, et une sortie agencée pour entrainer ledit deuxième organe d'affichage.

Selon l'invention, ladite pièce d'horlogerie comprend un rouage monté en parallèle au mécanisme d'entrainement du deuxième organe d'affichage et agencé pour être lié cinématiquement au mobile d'entrainement du premier organe d'affichage et pour être lié cinématiquement à la sortie de l'engrenage différentiel de manière débrayable au moyen d'une première étoile liée audit rouage monté en parallèle et d'un premier sautoir relié à la sortie de l'engrenage différentiel et coopérant avec ladite première étoile de manière à ce que ladite sortie soit entrainée par ledit rouage monté en parallèle lors d'une correction simultanée de l'heure locale HT et de l'heure GMT par le premier mécanisme de correction et à ce que ladite sortie soit désaccouplée dudit rouage monté en parallèle lors d'une correction de l'heure GMT indépendamment de l'heure locale HT par le deuxième mécanisme de correction tout en permettant, après correction, un repositionnement du deuxième organe d'affichage synchronisé avec le positionnement du premier organe d'affichage.

Le rouage monté en parallèle connecté à la sortie sur la sortie de l'engrenage différentiel au moyen d'un système étoile/sautoir permet avantageusement de réduire le jeu dans les rouages d'affichage de l'heure GMT et de la correction de l'heure GMT et de garantir un repositionnement correct de l'organe d'affichage de l'heure GMT après correction. Ainsi, le positionnement de l'organe d'affichage de l'heure GMT reste en permanence synchronisé avec le positionnement de l'organe d'affichage de l'heure HT, par rapport aux minutes, même après une correction simultanée de l'heure locale HT et de l'heure GMT ou une correction de l'heure GMT seule.

D'une manière avantageuse, la pièce d'horlogerie comprend un troisième mécanisme de correction de l'heure locale HT distincts des premier et deuxième mécanismes de correction et agencé pour pouvoir coopérer avec le premier organe d'affichage de l'heure locale HT afin de pouvoir entrainer uniquement ledit premier organe d'affichage de l'heure locale HT, pas par pas, lors d'une correction de l'heure locale HT. Il n'y a donc pas de risque de désynchronisation du premier organe d'affichage de l'heure locale HT de l'organe d'affichage des minutes lors d'une correction de l'heure locale HT.

Ainsi, le positionnement de l'organe d'affichage de l'heure GMT reste synchronisé avec le positionnement de l'organe d'affichage de l'heure locale HT et des minutes, même après une correction de l'heure locale HT seule, les minutes restant fixes lors de cette correction.

### Brève description des dessins

D'autres caractéristiques et avantages de la présente invention apparaîtront à la lecture de la description détaillée suivante d'un mode de réalisation de l'invention, donné à titre d'exemple non limitatif, et faite en référence aux dessins annexés dans lesquels :
- la figure 1 est un diagramme schématique simplifié des différents mécanismes coopérant avec les organes d'affichage d'une pièce d'horlogerie selon l'invention ;
- la figure 2 est une vue en plan, côté cadran, de différents mécanismes utilisés dans une pièce d'horlogerie selon l'invention;
- la figure 3 est une vue isométrique, côté cadran, de l'engrenage différentiel, du mobile d'entrainement du premier organe d'affichage et du premier mécanisme de correction ;
- la figure 4 est une vue isométrique en coupe de l'engrenage différentiel et de la roue additionnelle ;
- la figure 5 est une vue isométrique, côté cadran, du rouage monté en parallèle et de son système étoile/sautoir, du mobile d'entrainement du premier organe d'affichage et du premier mécanisme de correction ;
- la figure 6 est une vue isométrique, côté fond, de l'engrenage différentiel et du système étoile/sautoir, la roue additionnelle été retirée ;
- la figure 7 est une vue isométrique, côté cadran, du dispositif d'affichage de lieux, de l'engrenage différentiel et du deuxième mécanisme de correction ;
- la figure 8 est une vue en plan, côté cadran, du troisième mécanisme de correction ; et
- la figure 9 est une vue d'un dispositif d'affichage agencé pour afficher la différence entre l'heure locale HT et l'heure GMT et coopérant avec l'engrenage différentiel, utilisé dans une variante de l'invention.

### Modes de réalisation de l'invention

La figure 1 représente schématiquement une pièce d'horlogerie 1 selon l'invention, comprenant un organe moteur 2, tel qu'un barillet, lié cinématiquement à un organe réglant 4, tel qu'un balancier-spiral. Il est bien évident que tout autre organe moteur et tout organe réglant appropriés peuvent être utilisés.

La pièce d'horlogerie 1 comprend également au moins un premier organe d'affichage 6, tel qu'une aiguille, agencé pour afficher une heure locale HT, en coopération avec un organe d'affichage des minutes (non représenté).

La pièce d'horlogerie 1 comprend également un deuxième organe d'affichage 8, tel qu'une aiguille, agencé pour pouvoir afficher une heure GMT d'un fuseau horaire différent de celui de l'heure locale HT.

Il est bien évident que tout autre organe approprié pour afficher l'heure locale HT et l'heure GMT peut être utilisé.

La pièce d'horlogerie comprend également un mobile d'entrainement 10 du premier organe d'affichage 6 agencé pour être lié cinématiquement à l'organe moteur 2 de manière débrayable.

D'une manière avantageuse, et en référence avec les figures 3 et 5, le mobile d'entrainement 10 comprend une roue des heures ou roue à canon 12 agencée pour entrainer le premier organe d'affichage 6 de l'heure locale HT. La roue des heures 12 est portée d'une manière connue par la chaussée 14 qui porte d'une manière solidaire l'organe d'affichage des minutes (tel qu'une aiguille, non représentée), et qui est liée cinématiquement à l'organe moteur 2 de manière débrayable, par exemple au moyen d'une friction 16. Lors du fonctionnement normal de la pièce d'horlogerie, la chaussée 14 est entrainée via l'organe moteur 2 et entraine à son tour la roue des heures 12. A cet effet, la chaussée 14 est agencée pour coopérer avec la roue de minuterie 18 et la roue des heures 12 est agencée pour coopérer avec le pignon de minuterie 20, solidaire de la roue de minuterie 18, d'une manière classique.

Le mobile d'entrainement 10 comprend également un pignon d'entrainement 21, solidaire de la roue des heures 12, et lié cinématiquement à une première entrée d'un engrenage différentiel 22 qui sera décrit plus en détails ci-après.

La pièce d'horlogerie 1 comprend également un premier mécanisme de correction 23 agencé pour pouvoir être lié cinématiquement au mobile d'entrainement 10 du premier organe d'affichage 6 de l'heure locale HT pour permettre la correction simultanée de l'heure locale HT et de l'heure GMT, de préférence de manière bidirectionnelle. A cet effet, la roue des heures 12 est agencée pour coopérer avec le premier mécanisme de correction 23.

Plus particulièrement, et en référence avec les figures 2, 3 et 5, le premier mécanisme de correction 23 comprend avantageusement une tige de mise à l'heure 24 agencée pour pouvoir entrainer, de préférence de manière bidirectionnelle, le mobile d'entrainement 10 du premier organe d'affichage 6 lors de la correction simultanée de l'heure locale HT et de l'heure GMT. A cet effet, et d'une manière standard, la tige de mise à l'heure 24 est la tige de remontoir agencée pour pouvoir occuper différentes positions axiales distinctes successives, et notamment une position de mise à l'heure permettant la correction simultanée de l'heure locale HT et de l'heure GMT. D'une manière standard, il est prévu sur la tige de mise à l'heure 24 un pignon coulant 26 monté coulissant sur la tige 24 pour pouvoir engrener avec un premier renvoi 28, monté libre en rotation sur le bâti de la pièce, lorsque la tige de mise à l'heure 24 est dans sa position de mise à l'heure. D'autres renvois 30 sont prévus entre le premier renvoi 28 et la roue de minuterie 18 pour entrainer la chaussée 14 et la roue des heures 12 via le pignon de minuterie 20 pour réaliser la mise à l'heure par rotation de la tige 24.

Ce mécanisme de correction/mise à l'heure est connu de l'homme du métier et ne nécessite pas de description plus détaillée.

La rotation, de préférence bidirectionnelle, de la tige 24 entraine le déplacement, de préférence bidirectionnel, de l'organe d'affichage des minutes et du premier organe d'affichage 6 de l'heure locale HT, mais également le déplacement, de préférence bidirectionnel, du deuxième organe d'affichage 8 de l'heure GMT, comme cela sera décrit ci-après, pour la mise à l'heure/correction simultanée de l'heure locale HT et de l'heure GMT.

Il est bien évident que la tige de remontoir 24 peut être remplacée par toute autre tige de correction appropriée.

La pièce d'horlogerie 1 comprend également un deuxième mécanisme de correction 32 du deuxième organe d'affichage 8, distinct du premier mécanisme de correction, et agencé pour pouvoir corriger l'heure GMT indépendamment de l'heure locale HT.

Le deuxième mécanisme de correction 32 sera décrit plus en détails ci-après.

La pièce d'horlogerie 1 comprend également un mécanisme d'entrainement 34 du deuxième organe d'affichage 8 comprenant l'engrenage différentiel 22.

En référence plus particulièrement à la figure 4, ledit engrenage différentiel 22 comprend une première roue solaire 38 constituant la première entrée agencée pour être liée cinématiquement au mobile d'entrainement 10 du premier organe d'affichage 6 de l'heure locale HT par l'intermédiaire de sa denture extérieure qui engrène avec le pignon d'entrainement 21. La première roue solaire 38 est montée libre en rotation sur un axe 40 monté pivotant sur le bâti de la pièce et qui constitue la sortie de l'engrenage différentiel 22, agencée pour entrainer le deuxième organe d'affichage 8. A cet effet, l'axe 40 peut porter directement ledit deuxième organe d'affichage 8 de manière solidaire ou peut comprendre un renvoi agencé pour coopérer avec ledit deuxième organe d'affichage 8.

L'axe 40 porte de manière solidaire un pignon solaire 42.

L'engrenage différentiel 22 comprend également une deuxième roue porte-satellite 44 constituant la deuxième entrée agencée pour être liée cinématiquement au deuxième mécanisme de correction 32 du deuxième organe d'affichage 8.

La roue porte-satellite 44 est montée libre en rotation coaxialement à l'axe 40 et à la roue solaire 38. Elle porte au moins un pignon satellite 46, ici deux pignons satellites 46 disposés symétriquement par rapport à l'axe 40 et montés libres en rotation sur la roue porte-satellite 44. Chaque pignon satellite 46 est agencé pour engrener à la fois avec la denture intérieure de la roue solaire 38 et avec le pignon solaire 42.

D'une manière connue, l'agencement de l'engrenage différentiel 22 permet, par la première entrée, l'entrainement, par l'organe moteur 2, du premier organe d'affichage 6 de l'heure locale HT, avec l'organe d'affichage des minutes, et du deuxième organe d'affichage 8 de l'heure GMT, ainsi que la correction simultanée par le premier mécanisme de correction 23 du premier organe d'affichage 6 de l'heure locale HT, avec l'organe d'affichage des minutes, et du deuxième organe 8 d'affichage de l'heure GMT, et par la deuxième entrée, la correction du deuxième organe 8 de l'heure GMT indépendamment du premier organe d'affichage 6 de l'heure locale HT.

Conformément à la présente invention, la pièce d'horlogerie 1 comprend un rouage 48 monté en parallèle au mécanisme d'entrainement 34 du deuxième organe d'affichage 8 et agencé pour être lié cinématiquement au mobile d'entrainement 10 du premier organe d'affichage 6 et pour être lié cinématiquement à la sortie de l'engrenage différentiel 22 de manière débrayable au moyen d'une première étoile 50 liée audit rouage monté en parallèle 48 et d'un premier sautoir 52 relié à la sortie de l'engrenage différentiel 22 et coopérant avec ladite première étoile 50 de manière à ce que ladite sortie soit entrainée par ledit rouage monté en parallèle 48 lors d'une correction simultanée de l'heure locale HT et de l'heure GMT par le premier mécanisme de correction 23 et à ce que ladite sortie soit désaccouplée dudit rouage monté en parallèle 48, afin de permettre le débrayage de ladite sortie, lors d'une correction de l'heure GMT indépendamment de l'heure locale HT par le deuxième mécanisme de correction 32, tout en permettant, après l'une ou l'autre des corrections, un repositionnement du deuxième organe d'affichage 8 synchronisé avec le positionnement du premier organe d'affichage 6.

D'une manière avantageuse, le rouage monté en parallèle 48 comprend une roue additionnelle 54 montée libre en rotation coaxialement à l'axe 40 de l'engrenage différentiel 22, comme montré par la figure 4. D'une manière avantageuse, la roue additionnelle 54 présente un canon 54a dans lequel tourne l'axe 40, assurant un meilleur maintien dudit axe.

La roue additionnelle 54 est agencée pour être liée cinématiquement au mobile d'entrainement 10 du premier organe d'affichage 6, et plus particulièrement à la roue des heures 12 qui est agencée pour coopérer avec ledit rouage monté en parallèle 48. A cet effet, il est prévu un renvoi 56 constitué de deux pignons 56a, 56b étagés, et solidaires l'un de l'autre, le pignon 56a étant agencé pour coopérer avec la roue des heures 12 du mobile d'entrainement 10 et le pignon 56b étant agencé pour coopérer avec la roue additionnelle 54 du rouage monté en parallèle 48, comme le montre la figure 5.

En référence à la figure 4, la roue additionnelle 54 porte, de manière solidaire la première étoile 50. Quant au premier sautoir 52, il est monté embarqué sur une planche 58 coaxiale à la roue additionnelle 54 et solidaire de l'axe 40 constituant la sortie de l'engrenage différentiel 22. Plus particulièrement, le premier sautoir 52 comprend une première extrémité 52a montée pivotante sur la planche 58, son axe de pivotement étant monté solidaire sur la planche 58, ladite première extrémité 52a coopérant avec la première étoile 50, et une seconde extrémité 52b montée solidaire sur ladite planche 58, comme montré par la figure 6, dans laquelle la roue additionnelle n'est pas représentée.

Ainsi, le premier sautoir 52 est agencé pour relier la roue additionnelle 54 à la sortie de l'engrenage différentiel 22, de manière débrayable au moyen de l'étoile 50, de manière à ce que ladite sortie soit désaccouplée de ladite roue additionnelle 54 lors d'une correction de l'heure GMT indépendamment de l'heure locale HT par le deuxième mécanisme de correction 32.

D'une manière avantageuse, le rouage monté en parallèle 48 est agencé pour pouvoir entrainer la sortie de l'engrenage différentiel 22 à la même vitesse que la première entrée de l'engrenage différentiel 22 entraine ladite sortie, lorsque ledit rouage 48 et la sortie sont accouplés ou embrayés par la liaison étoile 50/sautoir 52, c'est-à-dire lors de l'entrainement par l'organe moteur 2 du premier organe d'affichage 6 de l'heure locale HT et du deuxième organe d'affichage 8 de l'heure GMT ainsi que lors de la correction simultanée par le premier mécanisme de correction 23 du premier organe d'affichage 6 de l'heure locale HT et du deuxième organe d'affichage 8 de l'heure GMT.

D'une manière avantageuse, et en référence aux figures 2 et 7, le deuxième mécanisme de correction 32 comprend notamment un rouage de correction 60 coopérant avec la roue porte-satellite 44 constituant la deuxième entrée de l'engrenage différentiel 22. D'une manière particulièrement avantageuse, ledit rouage de correction est agencé pour permettre une correction de préférence par pas du deuxième organe d'affichage 8 de l'heure GMT, indépendamment de l'heure locale HT, c'est-à-dire indépendamment du premier organe d'affichage 6 de l'heure locale HT et de l'organe d'affichage des minutes.

Dans la variante représentée sur les figures 2 à 8, la pièce d'horlogerie comprend un premier dispositif d'affichage 61 agencé pour afficher des lieux liés aux différents fuseaux horaires. D'une manière avantageuse, ledit premier dispositif d'affichage de lieux 61 est du type dispositif d'affichage à rouleaux agencé pour afficher des villes représentatives des différents fuseaux horaires.

Par exemple, ledit premier dispositif d'affichage de lieux 61 comprend un tambour principal 62 portant entre ses deux joues 62a, 62b, huit éléments prismatiques triangulaires 63 montés libres en rotation autour de leurs axes longitudinaux respectifs. Sur chacune de leurs trois faces de chaque élément 63 est inscrit un lieu correspondant à un fuseau horaire afin de pouvoir afficher, avec l'ensembles des huit éléments 63, les 24 fuseaux horaires. Chaque élément prismatique 63 porte à une extrémité une roue dentée 63a agencée pour coopérer avec un doigt fixe (non représenté) de manière à faire avancer chaque élément 63 de 1/3 de tour pour une rotation du tambour principal 62. Trois rotations du tambour principal 63 sont donc nécessaires pour afficher les 24 villes correspondant aux 24 fuseaux horaires. Les villes sont réparties sur les différentes faces des éléments 63 de sorte qu'elles s'affichent dans l'ordre des fuseaux horaires.

Comme le montrent les figures 2 et 7, le premier dispositif d'affichage 61 est prévu sur la chaine cinématique entre le deuxième mécanisme de correction 32 et la roue porte-satellite 44 constituant la deuxième entrée de l'engrenage différentiel 22 pour permettre une correction du lieu affiché par le premier dispositif d'affichage 61 lors d'une correction du deuxième organe d'affichage 8 de l'heure GMT liée audit lieu au moyen du deuxième mécanisme de correction 32, indépendamment de l'heure locale HT.

Avantageusement, le deuxième mécanisme de correction 32 est agencé pour réaliser une correction par pas. A cet effet, le deuxième mécanisme de correction 32 comprend par exemple deux correcteurs tel que des poussoirs (non représentés) agencés pour être actionnés par un utilisateur afin d'actionner respectivement dans un sens ou dans un autre une commande à deux bras 64 coopérant avec une étoile à huit branches 66, montée de manière solidaire sur l'une des extrémités de l'arbre 67 du tambour principal 62. La commande 64 est agencée pour faire avancer l'étoile 66 d'un pas dans un sens ou dans un autre, en fonction du correcteur utilisé. Ainsi, à chaque correction à la demande par pression sur un correcteur, l'étoile 66 avance de 1/8 de tour entrainant le tambour principal 63 de 1/8 de tour pour afficher une face de l'élément 63 suivant, tandis que l'élément 63 qui passe devant le doigt fixe avance de 1/3 de tour. La correction est poursuivie jusqu'à ce que la face de l'élément 63 correspondant à la ville sélectionnée apparaisse.

Le rouage de correction 60 du deuxième mécanisme de correction 32 comprend une première roue 68 solidaire de l'arbre 67 du tambour principal 62, une deuxième roue 70 engrenant d'une part avec la première roue 68 et d'autre part avec différents renvois 72 montés sur le bâti, dont le dernier engrène avec la roue porte-satellite 44.

Il est bien évident que le poussoir pourrait être remplacé par une tige de correction agencée pour avoir un angle de rotation de préférence contrôlé afin de contrôler l'angle de rotation de la roue porte-satellite 44 et donc du deuxième organe d'affichage 8 lors de sa correction seule.

La correction bidirectionnelle obtenue avec deux correcteurs pour actionner la commande 64 permet avantageusement de corriger le lieu et le deuxième organe d'affichage 8 dans un sens ou dans un autre.

Il est bien sûr possible de n'utiliser qu'un seul correcteur de sorte que la correction sera alors unidirectionnelle.

Dans une variante de l'invention, le premier dispositif d'affichage 61 des villes représentatives des différents fuseaux horaires peut être remplacé par un deuxième dispositif d'affichage 74 tel que représenté sur la figure 9, agencé pour afficher directement et immédiatement la différence entre l'heure locale HT, affichée par le premier organe d'affichage 6, et l'heure GMT, affichée par le deuxième organe d'affichage 8.

Le deuxième dispositif d'affichage 74 comprend un cadran fixe 75 gradué de 0 à 24, un indicateur 76 monté fixe sur le cadran 75, sous la forme par exemple d'un secteur circulaire fixe positionné autour du 0 servant à définir l'heure locale HT comme référence (HT=0), ainsi qu'un troisième organe d'affichage 78, tel qu'une aiguille, monté mobile en rotation par rapport au cadran 75. La position du troisième organe d'affichage 78 sur le cadran 75 par rapport à l'indicateur fixe 76 indique la différence ou la valeur de décalage horaire entre l'heure locale HT (0) et l'heure GMT choisies, par exemple un décalage de +10h entre l'heure GMT et l'heure locale HT, comme ici représenté sur la figure 9.

Ainsi le deuxième dispositif d'affichage 74 permet d'indiquer directement à l'utilisateur la différence de 0h à 24h entre deux fuseaux horaires parmi les 24 fuseaux horaires possibles.

Selon une autre variante non représentée, le cadran fixe 75 peut être gradué, non pas de 0 à 24, mais de 0 à -12 d'un côté du 0 indiqué par l'indicateur fixe 76 et de 0 à +12 de l'autre côté du 0, permettant d'indiquer directement à l'utilisateur le décalage horaire de 0h à 12h dans un sens ou dans l'autre au moyen du troisième organe d'affichage 78.

Comme pour le premier dispositif d'affichage, le deuxième dispositif d'affichage 74 est prévu sur la chaine cinématique entre le deuxième mécanisme de correction 32 et la roue porte-satellite 44 constituant la deuxième entrée de l'engrenage différentiel 22 pour permettre une correction de la différence entre l'heure locale HT et l'heure GMT affichée par le troisième organe d'affichage 78, lors d'une correction du deuxième organe d'affichage 8 de l'heure GMT au moyen du deuxième mécanisme de correction 32, indépendamment de l'heure locale HT.

A cet effet, le troisième organe d'affichage 78 est lié cinématiquement au deuxième mécanisme de correction 32 et à la deuxième entrée de l'engrenage différentiel 22. Plus spécifiquement, le deuxième mécanisme de correction 32 comprend une commande agencée pour faire tourner le troisième organe d'affichage 78 dans un sens ou dans un autre en fonction du décalage horaire à afficher, et un rouage de correction liant cinématiquement le troisième organe d'affichage 78 à la deuxième entrée de l'engrenage différentiel 22, ledit rouage de correction comprenant une première roue engrenant avec le troisième organe d'affichage 78 et une dernière roue engrenant avec la roue porte-satellite 44, à l'instar du rouage de correction 60.

Il est bien évident que le premier dispositif d'affichage de lieux 61 ou le deuxième dispositif d'affichage du décalage horaire 74 peuvent ne pas être présents. Dans ce cas, le deuxième mécanisme de correction 32 est agencé pour que la coopération entre le correcteur et la roue porte-satellite 44 se fasse uniquement via le rouage de correction 60.

D'une manière avantageuse, la pièce d'horlogerie 1 comprend un troisième mécanisme de correction 90 du premier organe d'affichage 6 de l'heure locale HT distincts des premier et deuxième mécanismes de correction et agencé pour pouvoir coopérer avec ledit premier organe d'affichage 6 de l'heure locale HT afin de pouvoir entrainer uniquement ledit premier organe d'affichage 6 de l'heure locale HT lors d'une correction de l'heure locale HT, c'est-à-dire sans l'organe d'affichage des minutes, le premier organe d'affichage 6 étant alors désaccouplé du reste du mobile d'entrainement 10 et du mécanisme d'entrainement 34 du deuxième organe d'affichage 8 de l'heure GMT.

De préférence, le troisième mécanisme de correction 90 est agencé pour réaliser une correction par pas du premier organe d'affichage 6 seul, afin de garantir après sa correction, un repositionnement synchronisé avec l'organe d'affichage des minutes et avec le deuxième organe d'affichage 8.

A cet effet, et en référence aux figures 2 et 8, le troisième mécanisme de correction 90 du premier organe d'affichage 6 comprend une roue de correction 92 à dents de scie montée mobile en rotation sur le canon de la roue des heures 12 et portant de manière solidaire le premier organe d'affichage 6. La roue de correction 92 est liée à la roue des heures 12 de manière débrayable.

Le troisième mécanisme de correction 90 du premier organe d'affichage 6 comprend également un doigt correcteur 94, actionnable par un utilisateur, et agencé pour actionner la roue de correction 92 en la débrayant du reste du mobile d'entrainement 10, de manière à entrainer uniquement le premier organe d'affichage 6 pour une correction par pas, indépendamment de l'organe d'affichage des minutes et du deuxième organe d'affichage 8.

Plus particulièrement, la roue des heures 12 porte une deuxième étoile 96 de manière solidaire, et la roue de correction 92 porte de manière solidaire un deuxième sautoir 98 coopérant avec ladite deuxième étoile 94 et agencé pour relier la roue des heures 12 à ladite roue de correction 92 de manière débrayable. Ainsi, ladite roue de correction 92 est désaccouplée de ladite roue des heures 12 lors d'une correction du premier organe d'affichage 6 de l'heure locale HT par le doigt correcteur 94, de sorte que seul le premier organe d'affichage 6 est déplacé pour sa correction.

Le fonctionnement des différents mécanismes lors du fonctionnement normal de la pièce d'horlogerie est le suivant : l'organe moteur 2 entraine la chaussée 14 qui entraine à son tour l'organe d'affichage des minutes ainsi que la roue des heures 12, via la roue de minuterie 18 et le pignon de minuterie 20. La roue des heures 12 entraine le premier organe d'affichage 6 de l'heure locale HT via la roue de correction 92 accouplée à la roue des heures 12 par l'ensemble étoile 96/sautoir 98.

Le pignon d'entrainement 21 solidaire de la roue des heures 12 est également entrainé et entraine à son tour la roue solaire 38 de l'engrenage différentiel 22. La roue porte-satellite 44 étant bloquée par le premier dispositif d'affichage de lieux 61, l'étoile 66 étant maintenue par son sautoir 69, les pignons satellites 46 constituent de simples renvois. La roue solaire 38 engrène avec les pignon satellites 46 qui engrènent avec le pignon solaire 42 de manière à entrainer l'axe 40, la rotation de l'axe 40 entrainant la rotation du deuxième organe d'affichage 8 pour afficher l'heure GMT, sans entrainer le tambour principal 62.

En parallèle, la roue des heures 12 engrène avec le pignon 56a, et donc le pignon 56b du renvoi 56, ledit pignon 56b engrenant avec la roue additionnelle 54 du rouage monté en parallèle 48. Cette dernière est accouplée à l'axe 40 via l'ensemble étoile 50/sautoir 52 de sorte que l'axe 40 est également entrainé par la roue additionnelle 54, à la même vitesse que la vitesse d'entrainement via la roue solaire 38.

Le rouage monté en parallèle 48 permet de réduire le jeu dû à l'engrenage différentiel 22 uniquement au jeu lié audit rouage monté en parallèle 48. Le jeu d'un tel rouage, comprenant simplement le renvoi 56 lié à la roue additionnelle 54, est très inférieur au jeu lié à l'engrenage différentiel 22. De plus, la tenue de l'axe 40 est renforcée du fait de la liaison à la roue additionnelle 54 via l'ensemble étoile 50/sautoir 52. Ainsi, lors du fonctionnement normal de la pièce, la position du deuxième organe d'affichage 8 de l'heure GMT reste parfaitement synchronisée avec la position du premier organe d'affichage 6 de l'heure locale HT par rapport à la position de l'organe d'affichage des minutes, le jeu du rouage monté en parallèle qui entre en compte entre l'heure locale HT et l'heure GMT étant fortement réduit.

Les dimensions et le nombre de dents des différents engrenages sont choisis pour avoir un affichage de l'heure GMT sur 24 heures par exemple. Il est bien évident que l'affichage de l'heure GMT peut également être sur 12 heures, les dimensions et le nombre de dents des différents engrenages étant adaptés en conséquence.

Lors de la correction simultanée de l'heure locale HT et de l'heure GMT, l'utilisateur actionne la tige de remontoir 24 déplacée dans sa position de mise à l'heure afin d'embrayer le pignon coulant 26 avec le premier renvoi 28. La chaussée est désaccouplée de l'organe moteur 2 par la friction16. Lors de la rotation de la tige 24, le premier renvoi 28 entrainé par le pignon coulant 26 entraine les autres renvois 30, puis la roue de minuterie 18 et le pignon de minuterie, qui entrainent à leur tour la chaussée et la roue des heures 12 respectivement pour réaliser la mise à l'heure de l'heure locale HT, en déplaçant les organes d'affichage de l'heure HT et des minutes. Comme décrit ci-dessus, le pignon d'entrainement 21 solidaire de la roue des heures 12 engrène avec la roue solaire 38 de l'engrenage différentiel 22 et en parallèle la roue des heures 12 engrène avec le rouage monté en parallèle 48 de manière à entrainer la rotation de l'axe 40 et donc la rotation du deuxième organe d'affichage 8 pour sa correction, sans entrainer le tambour principal 62. Comme décrit ci-dessus, le jeu généré par le rouage monté en parallèle 48 est très inférieur au jeu généré par l'engrenage différentiel 22. De plus, l'utilisation de la tige 24 permet une correction bidirectionnelle de l'heure HT et de l'heure GMT. Ainsi, lors d'une mise à l'heure ou d'une correction simultanée et bidirectionnelle de l'heure locale HT et de l'heure GMT, la position du deuxième organe d'affichage 8 de l'heure GMT reste parfaitement synchronisée avec la position du premier organe d'affichage 6 de l'heure locale HT par rapport à la position de l'organe d'affichage des minutes, le jeu du rouage monté en parallèle qui entre en compte entre l'heure locale HT et l'heure GMT étant fortement réduit.

Lors de la correction de l'heure GMT et du lieu, lorsque le premier dispositif d'affichage de lieux 61 est présent, l'utilisateur actionne l'un des correcteurs du deuxième mécanisme de correction 32 par pressions successives afin d'actionner le tambour principal 62 et ses éléments 63 jusqu'à afficher le lieu souhaité. En parallèle, le rouage de correction 60 est entrainé de manière à entrainer la roue porte-satellite 44 de l'engrenage différentiel 22. Du fait de l'engrenage différentiel utilisé, on considère que la roue solaire 38 est immobile par rapport à la vitesse de correction, de sorte que les pignons satellites 46, portés par la roue porte-satellite 44, d'une part glissent sur la denture intérieure de la roue solaire 38 et d'autre part entrainent l'axe 40, et donc le deuxième organe d'affichage 8, par engrènement avec le pignon solaire 42. On considère également que la roue additionnelle 54 est immobile par rapport à la vitesse de correction, de sorte que l'axe 40 se déconnecte de la roue additionnelle 54, le sautoir 52 ne coopérant plus avec l'étoile 50, et sautant une dent de l'étoile 50.

Les éléments 63 du tambour principal 62 et le deuxième organe d'affichage de l'heure GMT sont corrigés simultanément, indépendamment du premier organe d'affichage 6 de l'heure locale HT et de l'organe d'affichage des minutes, du fait de l'engrenage différentiel 22, l'ensemble étoile 50/sautoir 52 lié à l'axe 40 dudit engrenage différentiel 22 permettant audit axe 40 de se repositionner précisément par rapport à la position du premier organe d'affichage 6 après chaque correction du deuxième organe d'affichage 8 de l'heure GMT, le sautoir 52 sautant une dent de l'étoile 50 pour se repositionner précisément entre les dents suivantes, de sorte que la position dudit deuxième organe d'affichage 8 de l'heure GMT reste parfaitement synchronisée avec la position du premier organe d'affichage 6 de l'heure locale HT par rapport à la position de l'organe d'affichage des minutes.

De plus, l'utilisation d'un correcteur par pas permet de contrôler précisément les angles de rotation des différents rouages lors de la correction de l'heure GMT et du lieu de manière à renforcer la précision du repositionnement de l'axe 40 et donc du deuxième organe d'affichage 8 de l'heure GMT après sa correction.

De même, lors de la correction de la différence entre l'heure locale HT et l'heure GMT lorsque le deuxième dispositif d'affichage 74 est présent, entrainant une correction de l'heure GMT seule, l'utilisateur actionne le deuxième mécanisme de correction 32 afin de déplacer le troisième organe d'affichage 78 jusqu'à afficher sur le cadran 75 le décalage horaire souhaité. En parallèle, le rouage de correction du deuxième mécanisme de correction 32 est entrainé de manière à entrainer la roue porte-satellite 44 de l'engrenage différentiel 22, entrainant l'axe 40, et donc le deuxième organe d'affichage de l'heure GMT 8. Comme décrit ci-dessus, le troisième organe d'affichage 78 et le deuxième organe d'affichage de l'heure GMT 8 sont corrigés simultanément, indépendamment du premier organe d'affichage 6 de l'heure locale HT et de l'organe d'affichage des minutes, du fait de l'engrenage différentiel 22, l'ensemble étoile 50/sautoir 52 lié à l'axe 40 dudit engrenage différentiel 22 permettant à l'axe 40 de se repositionner précisément par rapport à la position du premier organe d'affichage 6 après chaque correction du troisième organe d'affichage 78 de la différence entre l'heure locale HT et l'heure GMT et du deuxième organe d'affichage 8 de l'heure GMT.

Lors de la correction du premier organe d'affichage 6 de l'heure HT seul, par exemple lors d'un premier réglage après achat de la montre ou lors du passage heure d'été/heure d'hiver (qui peut se faire à différentes dates selon les fuseaux horaires), l'utilisateur actionne le doigt correcteur 94 de manière à déconnecter la roue de correction 92 du reste du mobile d'entrainement 10, le sautoir 98 ne coopérant plus avec l'étoile 96. La correction par pas de la roue de correction 92 solidaire du premier organe d'affichage 6 permet d'avancer uniquement ledit premier organe d'affichage 6 par pas de 1 heure, sans entrainer l'organe d'affichage des minutes, ni le deuxième organe d'affichage 8 de l'heure GMT. Ainsi la position du premier organe d'affichage 6 de l'heure locale HT reste parfaitement synchronisée avec la position du deuxième organe d'affichage 8 de l'heure GMT par rapport à la position de l'organe d'affichage des minutes.

Ainsi, la pièce d'horlogerie selon l'invention permet une correction simultanée des lieux et de l'heure GMT sans corriger l'heure locale HT, la mise à l'heure ou la correction simultanée et bidirectionnelle de l'heure locale HT et de l'heure GMT sans corriger le lieu affiché, et la correction de l'organe d'affichage 6 de l'heure locale HT uniquement, permettant, après l'une ou l'autre de ces corrections, de garantir un positionnement du deuxième organe d'affichage de l'heure GMT en permanence synchronisé avec le positionnement du premier organe d'affichage HT par rapport à la position de l'organe d'affichage des minutes.

## Revendications

1. Pièce d'horlogerie (1) comprenant un organe moteur (2), au moins un premier organe d'affichage (6) agencé pour afficher une heure locale HT, un deuxième organe d'affichage (8) agencé pour pouvoir afficher une heure GMT d'un fuseau horaire différent de celui de l'heure locale HT, un mobile d'entrainement (10) du premier organe d'affichage (6) agencé pour être lié cinématiquement à l'organe moteur (2) de manière débrayable, un premier mécanisme de correction (23) agencé pour pouvoir être lié cinématiquement au mobile d'entrainement (10) du premier organe d'affichage (6) pour permettre la correction simultanée de l'heure locale HT et de l'heure GMT, un deuxième mécanisme de correction (32) du deuxième organe d'affichage (8), distinct du premier mécanisme de correction (23), et agencé pour pouvoir corriger l'heure GMT indépendamment de l'heure locale HT, un mécanisme d'entrainement (34) du deuxième organe d'affichage (8) comprenant un engrenage différentiel (22) comportant au moins une première entrée agencée pour être liée cinématiquement au mobile d'entrainement (10) du premier organe d'affichage (6), une deuxième entrée agencée pour être liée cinématiquement au deuxième mécanisme de correction (32) du deuxième organe d'affichage (8), et une sortie agencée pour entrainer ledit deuxième organe d'affichage (8), **caractérisée en ce qu'**elle comprend un rouage (48) monté en parallèle au mécanisme d'entrainement (34) du deuxième organe d'affichage (8) et agencé pour être lié cinématiquement au mobile d'entrainement (10) du premier organe d'affichage (6) et pour être lié cinématiquement à la sortie de l'engrenage différentiel (22) de manière débrayable au moyen d'une première étoile (50) liée audit rouage monté en parallèle (48) et d'un premier sautoir (52) relié à la sortie de l'engrenage différentiel (22) et coopérant avec ladite première étoile (50) de manière à ce que ladite sortie soit entrainée par ledit rouage monté en parallèle (48) lors d'une correction simultanée de l'heure locale HT et de l'heure GMT par le premier mécanisme de correction (23) et à ce que ladite sortie soit désaccouplée dudit rouage monté en parallèle (48) lors d'une correction de l'heure GMT indépendamment de l'heure locale HT par le deuxième mécanisme de correction (32) tout en permettant, après correction, un repositionnement du deuxième organe d'affichage (8) synchronisé avec le positionnement du premier organe d'affichage (6).

2. Pièce d'horlogerie selon la revendication 1, **caractérisée en ce que** ledit rouage monté en parallèle (48) comprend une roue additionnelle (54) montée libre en rotation coaxialement à l'engrenage différentiel (22) et agencée pour être liée cinématiquement au mobile d'entrainement (10) du premier organe d'affichage (6), ladite roue additionnelle (54) portant ladite première étoile (50), et ledit premier sautoir (52) étant agencé pour relier ladite roue additionnelle (54) à la sortie de l'engrenage différentiel (22) de manière à ce que ladite sortie soit désaccouplée de ladite roue additionnelle (54) lors d'une correction de l'heure GMT indépendamment de l'heure locale HT par le deuxième mécanisme de correction (32).

3. Pièce d'horlogerie selon la revendication 2, **caractérisée en ce que** ledit premier sautoir (52) comprend une première extrémité (52a) montée pivotante sur une planche (58) coaxiale à la roue additionnelle (54) et solidaire de la sortie de l'engrenage différentiel (22), ladite première extrémité (52a) coopérant avec la première étoile (50), et une seconde extrémité (52b) solidaire de ladite planche (58).

4. Pièce d'horlogerie selon l'une des revendications précédentes, **caractérisée en ce que** ledit rouage monté en parallèle (48) est agencé pour pouvoir entrainer la sortie de l'engrenage différentiel (22), lorsqu'ils sont accouplés, à la même vitesse que la première entrée de l'engrenage différentiel (22) entraine ladite sortie.

5. Pièce d'horlogerie selon l'une des revendications précédentes, **caractérisée en ce que** le mobile d'entrainement (10) du premier organe d'affichage (6) comprend une roue des heures (12) agencée pour être liée cinématiquement à l'organe moteur (2) de manière débrayable et pour entrainer le premier organe d'affichage (6), ladite roue des heures (12) étant agencée pour coopérer d'une part avec le premier mécanisme de correction (23) et d'autre part avec le rouage monté en parallèle (48), et un pignon d'entrainement (21) lié cinématiquement à la première entrée de l'engrenage différentiel (22).

6. Pièce d'horlogerie selon les revendications 2 et 5, **caractérisée en ce qu'**elle comprend un renvoi (56) agencé pour coopérer d'une part avec la roue des heures (12) du mobile d'entrainement (10) du premier organe d'affichage (6) et d'autre part avec la roue additionnelle (54) du rouage monté en parallèle (48).

7. Pièce d'horlogerie selon l'une des revendication précédentes, **caractérisée en ce que** l'engrenage différentiel (22) comprend une première roue solaire (38), constituant la première entrée, montée libre en rotation sur un axe (40), constituant la sortie de l'engrenage différentiel (22), portant un pignon solaire (42), et une deuxième roue porte-satellite (44), constituant la deuxième entrée, portant au moins un pignon satellite (46) engrenant à la fois avec la première roue solaire (38) et avec le pignon solaire (42).

8. Pièce d'horlogerie selon l'une des revendications précédentes, **caractérisée en ce que** le premier mécanisme de correction (23) comprend une tige de mise à l'heure (24) agencée pour pouvoir entrainer de manière bidirectionnelle le mobile d'entrainement (10) du premier organe d'affichage (6) lors de la correction simultanée de l'heure locale HT et de l'heure GMT.

9. Pièce d'horlogerie selon l'une des revendications précédentes, **caractérisée en ce que** le deuxième mécanisme de correction (32) comprend un rouage de correction (60) coopérant avec la deuxième entrée de l'engrenage différentiel (22) et agencé pour permettre une correction par pas du deuxième organe d'affichage (8) indépendamment de l'heure locale HT.

10. Pièce d'horlogerie selon l'une des revendications précédentes, **caractérisée en ce qu'**elle comprend un premier dispositif d'affichage (61) agencé pour afficher des lieux liés aux différents fuseaux horaires, ledit premier dispositif d'affichage (61) de lieux étant prévu sur la chaine cinématique entre le deuxième mécanisme de correction (32) et la deuxième entrée de l'engrenage différentiel (22) pour permettre une correction du lieu affiché lors d'une correction du deuxième organe d'affichage (8) de l'heure GMT liée audit lieu, indépendamment de l'heure locale HT, par le deuxième mécanisme de correction (32).

11. Pièce d'horlogerie selon la revendication 10, **caractérisée en ce que** le premier dispositif d'affichage de lieux (61) est un dispositif d'affichage à rouleaux agencé pour afficher des villes.

12. Pièce d'horlogerie selon l'une des revendications précédentes, **caractérisée en ce qu'**elle comprend un deuxième dispositif d'affichage (74) agencé pour afficher la différence entre l'heure locale HT et l'heure GMT, ledit deuxième dispositif d'affichage étant prévu sur la chaine cinématique entre le deuxième mécanisme de correction (32) et la deuxième entrée de l'engrenage différentiel (22) pour permettre une correction de la différence entre l'heure locale HT et l'heure GMT affichée lors d'une correction du deuxième organe d'affichage (8) de l'heure GMT, indépendamment de l'heure locale HT, par le deuxième mécanisme de correction (32).

13. Pièce d'horlogerie selon la revendication 12, **caractérisée en ce que** le deuxième dispositif d'affichage (74) comprend un cadran (75), un indicateur (76) monté fixe sur le cadran (75) et agencé pour définir l'heure locale HT comme référence, et un troisième organe d'affichage (78) monté mobile en rotation par rapport audit cadran (75), la position du troisième organe d'affichage (78) sur le cadran (75) par rapport à l'indicateur (76) indiquant la différence entre l'heure locale HT et l'heure GMT, ledit troisième organe d'affichage (78) étant lié cinématiquement au deuxième mécanisme de correction (32) et à la deuxième entrée de l'engrenage différentiel (22).

14. Pièce d'horlogerie selon l'une des revendications précédentes, **caractérisée en ce qu'**elle comprend un troisième mécanisme de correction (90) du premier organe d'affichage (6) distincts des premier et deuxième mécanismes de correction (23, 32) et agencé pour pouvoir coopérer avec ledit premier organe d'affichage (6) de l'heure locale HT afin de pouvoir entrainer uniquement ledit premier organe d'affichage (6) de l'heure locale HT lors d'une correction de l'heure locale HT.

15. Pièce d'horlogerie selon les revendications 5 et 14, **caractérisée en ce que** le troisième mécanisme de correction (90) du premier organe d'affichage (6) comprend une roue de correction (92) solidaire du premier organe d'affichage (6) et liée à la roue des heures (12) de manière débrayable, et un doigt correcteur (94) agencé pour actionner ladite roue de correction (92) en la débrayant de manière à entrainer uniquement le premier organe d'affichage (6) pour une correction par pas.

16. Pièce d'horlogerie selon la revendication 15, **caractérisée en ce que** la roue des heures (12) porte une deuxième étoile (96) et **en ce que** la roue de correction (92) porte un deuxième sautoir (98) coopérant avec ladite deuxième étoile (96) et agencé pour relier la roue des heures (12) à ladite roue de correction (92) de manière à ce que ladite roue de correction (92) soit désaccouplée de ladite roue des heures (12) lors d'une correction du premier organe d'affichage (6) de l'heure locale HT par le doigt correcteur (94).
